# FASCICULE DE BREVET EUROPEEN

(11) **EP 0 177 426 B1**
(45) Date de publication et mention de la délivrance du brevet: **11.01.1989**
(21) Numéro de dépôt: 85401928.8
(22) Date de dépôt: 03.10.1985
(51) Int. Cl.: B21D 51/32

(54) **Procédé de sertissage de fonds à un corps de récipient**
Verfahren zum Falzen von Deckeln an einen Dosenmantel
Method of curling can lids onto a can body

(30) Priorité: 03.10.1984 FR 8415157
(43) Date de publication de la demande: 09.04.1986
(73) Titulaire: GALLAY S.A., F-75008 Paris (FR)
(72) Inventeur: Le Bret, Lucien, F-95210 Saint-Gratien (FR); Saada, Robert, F-94700 Maisons Alfort (FR)
(74) Mandataire: CABINET BONNET-THIRION

(56) Documents cités:
- DE-A- 2 141 962
- DE-B- 1 285 348
- FR-A- 1 533 260
- FR-A- 2 144 660
- GB-A- 106 221
- US-A- 2 629 421
- US-A- 3 073 478
- US-A- 3 142 280
- US-A- 4 392 295
- PATENTS ABSTRACTS OF JAPAN, vol. 7, no. 116 (M-216) [1261], 20th May 1983

## Description

La présente invention concerne l'assemblage de fond à un corps de récipient et plus particulièrement un procédé perfectionné de sertissage.

La présente invention a trait à la fabrication de récipients métalliques tels que des fûts métalliques, tonneaux, bidons et similaires typiquement de section cylindrique ou polygonale.

Il est bien connu de sertir des fonds aux extrémités ouvertes de corps de récipient avec un bourrelet de double ou triple sertissage. Le récipient ainsi obtenu par sertissage présente un bourrelet qui vient radialement en saillie vers l'extérieur par rapport à la paroi latérale du corps de récipient. Dans le cas de récipients comportant un triple sertissage, le diamètre extérieur de ce bourrelet est sensiblement plus grand que dans le cas de récipients à double sertissage.

Cet écart même faible que le diamètre global peut être critique et conduire à une perte considérable de place lors du chargement de fûts dans des conteneurs de transport de type ISO, à savoir par réduction du nombre de fûts par rangs. Dans certains cas, la perte totale résultante de capacité du conteneur de transport peut aller jusqu'à 15%.

Il est déjà connu, notamment par le document FR-A-1.533.260 (CARNAUD), un procédé pour le sertissage d'un élément de fond ou d'un élément de couvercle sur un corps de récipient. Dans le cadre de ce brevet le récipient est une boîte de conserve qui est soumise après remplissage et sertissage à une opération de stérilisation. Cette opération ayant tendance à augmenter la pression interne régnant à l'intérieur de la boîte, il en résulte que le serti se déroule. Pour pallier cet inconvénient ce brevet utilise lors de la réalisation du serti des mandrins dont la paroi externe est soit verticale, soit inclinée vers l'axe du mandrin, soit munie d'un rebord annulaire telle que la partie du mandrin en contact direct avec le fond ou le couvercle à sertir soit d'un diamètre supérieur à la partie du mandrin qui lui est immédiatement adjacente. Les fonds ou couvercles utilisés sont par contre des fonds ou couvercles classiques n'ayant subi aucune préparation particulière.

Un tel procédé de sertissage permet de réaliser des sertissages ne se déroulant pas sous l'effet d'une pression interne mais le diamètre extérieur du bourrelet de sertissage ainsi réalisé n'est pas réduit.

Il a été proposé de réduire le diamètre des extrémités du corps de récipient avant la phase de sertissage en vue de réduire la projection radiale du bourrelet du récipient. Une telle méthode a été mise en œuvre avec succès dans le cas de récipients de petites tailles où existent des problèmes similaires de réduction de la place perdue.

La réduction du diamètre des extrémités d'un corps de récipient implique une étape distincte préalable au sertissage, avec les coûts supplémentaires que cela suppose. En outre, le fond doit avoir été réduit en conséquence en sorte de s'adapter au diamètre des extrémités du corps de récipient.

Un objet de la présente invention est un procédé de sertissage de fonds à un corps de récipient par lequel la projection radiale finale du bourrelet par rapport à la paroi latérale du corps de récipient est réduite au cours du sertissage.

L'invention propose ainsi un procédé d'assemblage d'un fond à un corps de récipient par sertissage l'un à l'autre de rebords de fond et de corps de récipient, selon lequel on élabore un fond préformé ayant une portion centrale transversale en creux, une jupe s'étendant axialement à partir de cette portion centrale, et un rebord s'étendant radialement vers l'extérieur à partir de cette jupe, ainsi qu'un corps de récipient préformé ayant une paroi latérale et un rebord s'étendant radialement vers l'extérieur à partir de cette paroi latérale, on emboîte le fond sur un mandrin en contact d'entraînement avec celui-ci, on engage le corps de récipient sur le fond en contact de centrage, leurs rebords étant en contact réciproque, et on déplace un outil de sertissage radialement vers l'intérieur en sorte d'enrouler les rebords en un bourrelet de sertissage, caractérisé en ce que l'on élabore ledit fond en sorte que sa jupe s'étende à la fois axialement et radialement vers l'extérieur entre la portion centrale en creux et le rebord, de manière à ce que cette jupe soit radialement écartée par rapport à la paroi latérale de mandrin s'effilant axialement vers l'extérieur par rapport au fond, à partir de sa paroi terminale, et que, lors du déplacement de l'outil de sertissage radialement vers l'intérieur, on déforme cette jupe de ce fond contre la paroi latérale de mandrin, réduisant ainsi la saillie radiale du bourrelet de sertissage résultant par rapport à la paroi latérale du corps de récipient.

L'espace initial entre la jupe du fond et la paroi latérale de mandrin permet de réduire le diamètre de l'extrémité du corps de récipient et donc la projection radiale relative du bourrelet au cours du sertissage. En conséquence, le coût de sertissage est sensiblement celui d'une opération classique de double ou triple sertissage correspondante. En fait, il peut y avoir des réductions de coûts accessoires, grâce à l'extension radiale réduite des rebords du fond et du corps de récipient, puisque la longueur de tôles nécessaire est moindre que dans l'art antérieur du fait que le cordon de sertissage se trouve rapproché de l'axe du récipient.

De préférence, lors du déplacement de l'outil de sertissage, une zone effilée est formée dans la paroi latérale du corps de récipient sensiblement au niveau de la portion centrale du fond.

La jupe du fond s'évase à partir de la portion centrale transversale en creux vers le rebord et le contact d'entraînement est défini par les zones complémentaires de raccordement du fond préformé et du mandrin. Bien que la jupe évasée soit de préférence tronconique (le demi-angle au sommet de celle-ci est grandement responsable de la réduction de la projection radiale du bourrelet de sertissage final) elle peut n'être que partiellement tronconique ou comprendre une marche annulaire à mi-chemin en sens axial.

Conformément à un autre mode de réalisation il y a une pluralité de nervures circonférentiellement espacées, radialement décalées vers l'intérieur et axialement inclinées formées dans le fond entre sa jupe et la portion centrale en vue de fournir un contact d'engagement entre le mandrin et le fond préformé le long de la surface tournée radialement vers l'intérieur des nervures.

Le mandrin a une paroi terminale transversale et une paroi latérale de mandrin qui s'effile axialement vers l'extérieur à partir de cette paroi terminale, l'angle d'effilement de cette paroi latérale de mandrin par rapport à l'axe du mandrin pouvant aller jusqu'à 5° et étant de préférence de 3° environ.

Selon un autre mode de réalisation, il est proposé d'utiliser un fond préformé empilable adapté à être serti à un corps de récipient, comportant une portion centrale transversale en creux, une jupe s'étendant axialement à partir de cette portion centrale, une zone annulaire concave de raccordement reliant cette portion centrale à cette jupe, un rebord s'étendant radialement vers l'extérieur à partir de cette jupe axialement à distance de cette portion centrale, où ladite jupe s'étend à la fois axialement et radialement à partir de cette portion centrale, et qu'une pluralité d'emboutis creux en saillie vers l'intérieur sont formés dans la zone concave de raccordement et sont adaptés à venir en contact avec une zone correspondante de raccordement d'un mandrin de sertissage pour entraîner le fond en rotation avec le mandrin, ces emboutis étant en outre adaptés à venir en contact avec la face convexe d'une zone de raccordement d'un fond identique sous-jacent en relation d'emboîtement avec celui-ci de sorte que les rebords de ce fond et du fond sous-jacent soient axialement écartés l'un de l'autre en vue de faciliter leur séparation et leur manipulation. De préférence ces emboutis comportent des nervures axialement inclinées s'étendant à partir de la portion centrale jusque dans la jupe environ à mi-chemin entre la portion centrale et le rebord.

Dans tous les cas le corps de récipient est en contact de centrage sur la jupe du fond. La localisaton de cette zone de contact varie selon le mode de réalisation désiré. En général, cela ne nécessite pas de modification de la configuration du corps de récipient sauf en ce qui concerne le rayon de la zone de raccordement entre la paroi latérale et le rebord de celui-ci. En variante, toutefois, une indentation annulaire ou équivalente peut être formée dans la paroi latérale du corps de récipient en vue de former la zone de contact de centrage avec le fond.

On appréciera que le diamètre des joncs de roulement classiques axialement espacés le long du corps de récipient est adaopté à celui du bourrelet. En conséquence, dans le cas de fûts obtenus par triple sertissage conformément à l'invention, le diamètre des joncs de roulement est à réduire de façon correspondante par rapport à celui des joncs de fûts classiques obtenus par triple sertissage.

La présente invention est particulièrement adaptée au triple sertissage, dans quel cas il est possible de réduire la projection radiale du bourrelet en deçà du diamètre obtenu par un procédé classique. L'invention s'applique aussi au double sertissage, auquel cas le diamètre du bourrelet peut être réduit au diamètre nominal de la paroi latérale du corps de récipient.

Les objets, caractéristiques, et avantages de l'invention ressortent de la description qui suit, donnée à titre indicatif non limitatif, en regard des dessins annexés sur lesquels :
La figure 1 est en vue partielle en coupe d'un corps de récipient muni d'un rebord et d'un fond à rebord reçu sur un mandrin préalablement au sertissage, conformément à l'art antérieur ;
La figure 2 est une vue partielle en coupe d'un bourrelet de triple sertissage terminé lorsque l'outil de sertissage est écarté vis-à-vis du mandrin, conformément à l'art antérieur ;
La figure 3 est une vue partielle en coupe correspondant à la figure 1, représentant le corps de récipient à rebord et le fond sur le mandrin préalablement au sertissage, conformément à un premier mode de réalisation de l'invention ;
La figure 4 est une vue partielle en coupe montrant un triple sertissage terminé de projection radiale réduite selon le mode de réalisation de la figure 3, lorsque l'outil de sertissage est écarté par rapport au mandrin ;
La figure 5 est une vue partielle en coupe, semblable à la figure 3 pour un second mode de réalisation de l'invention ;
   La figure 5A montre la position relative des rebords du corps de récipient et du fond après une première étape de sertissage selon le mode de réalisation de la figure 5 ;
   La figure 5B montre la position relative des rebords du corps de récipient et du fond dans une deuxième étape de l'opération de sertissage, lorsque la zone de raccordement entre le rebord et la jupe du fond vient en contact avec la paroi latérale du mandrin
   La figure 5C montre le bourrelet de triple sertissage terminé pour le mode de réalisation de
   la figure 5 à la fin du déplacement de l'outil de sertissage ;
   La figure 5D montre en coupe partielle deux fonds préformés conformément au mode de réalisation de la figure 5 en relation d'empilage ;
La figure 6 montre le triple sertissage de la figure 5C lorsque l'outil de sertissage est partiellement écarté par rapport à sa position de la figure 5C ;
La figure 7 est une vue de dessous du fond de la figure 5 ;
La figure 8 est une vue partielle en coupe semblable à celle de la figure 3 pour un autre mode de réalisaton de l'invention ;
La figure 9 est une vue partielle en coupe d'un bourrelet de triple sertissage terminé selon le mode de réalisation de la figure 8 ;
La figure 10 est une vue partielle en coupe semblable à celle de la figure 3, pour encore un autre mode réalisation de l'invention ;
La figure 11 est une vue partielle en coupe avec l'outil de sertissage partiellement écarté après finition du triple sertissage dans le mode de réalisation de la figure 10 ;
La figure 12 est une vue partielle en coupe similaire à celle de la figure 3 pour encore un autre mode de réalisation ;
La figure 13 montre un bourrelet de triple sertissage terminé dans le mode de réalisation de
la figure 12, l'outil de sertissage étant partiellement retiré ; et
La figure 14 montre un bourrelet de double sertissage terminé de projection radiale réduite, l'outil de sertissage étant partiellement retiré, obtenu conformément au procédé de l'invention.

Les figures 1 et 2 montrent le triple sertissage d'un fond 1 en tôle à un corps de récipient en tôle 2 d'un fût conformément au procédé décrit dans le brevet d'addition FR-E-89175 du 9 Décembre 1965.

Le fond 1 et le corps de récipient 2 sont préformés de manière appropriée. La paroi latérale d'un corps de récipient 2 a un rebord 3 s'étendant radialement vers l'extérieur qui lui est relié par une zone annulaire de raccordement à _{'}grand rayon. Le fond préformé 1 comporte une portion centrale transversale en creux 5 reliée par une zone annulaire concave de raccordement 6A à une jupe -globalement cylindrique 6 qui est prolongée radialement vers l'extérieur par un rebord 7 d'une longueur prédéterminée en vue d'un triple sertissage. L'épaisseur du corps de récipient 2 est notée e et celle du fond 1 est notée e', qui dans la suite de la description seront considérées comme égales.

Le fond préformé 1 est engagé à force sur un mandrin rotatif 8 qui comprend une paroi terminale 8A reliée par une portion de raccordement courbe 8B à une paroi latérale cylindrique 8C. La paroi centrale transversale 5 du fond 1 porte contre la paroi terminale du mandrin 8A et la jupe 6 du fond 1 est étroitement engagée sur la paroi latérale cylindrique 8C du mandrin 8. A cet effet la paroi latérale 8C du mandrin 8 peut être moletée en vue d'augmenter le contact d'entraînement entre lui et la jupe adjacente 6. La zone annulaire de raccordement 6A est normalement hors de contact avec la portion annulaire de raccordement 8B. Le fond 1 repose ainsi sur le mandrin à la manière d'un chapeau à bord reposant sur une tête.

Ensuite le corps de récipient 2 est reçu sur le fond 1, les rebords 3 et 7 se superposant, la zone de raccordement reliant le rebord 3 au corps de récipient 2 venant en contact de centrage avec la jupe 6 du fond en 9A, à proximité de la jonction de la paroi latérale 8C avec la portion incurvée de raccordement 8B. Le bord libre 9B du rebord 3 de corps de récipient portecontre le rebord 7 de fond selon un cercle décalé vers l'intérieur par rapport au bord libre du rebord 7 du fond.

L'opération de sertissage est opérée par déplacement de l'outil ou molette 8' de sertissage radialement vers l'intérieur contre les rebords 7 et 3 du fond 1 et du corps de récipient 2 tout en faisant tourner le mandrin 8. En raison de la configuration du ou des outils de sertissage 8' un bourrelet de triple sertissage de conformation appropriée est obtenu ainsi qu'il est représenté à la figure 2, les rebords 7 et 3 étant enroulés contre la face externe 2A de l'extrémité du corps de récipient 2 et la jupe du fond 1 en sorte de définir sept épaisseurs de tôle. Lors du retrait de l'outil de sertissage le bourrelet 4 vient élastiquement en saillie vers l'extérieur par rapport à la paroi latérale de mandrin laissant un espace annulaire en forme de coin entre eux (voir figure 2), augmentant, ainsi le diamètre réel du bourrelet résultant 4. La projection radiale de ce bourrelet résultant 4 sur la paroi latérale du corps de récipient est d'environ 5 fois l'épaisseur e de tôle, c'est-à-dire 5 e ainsi que cela est représenté.

Dans les divers modes de réalisation des figures 3 à 14 le diamètre extérieur du bourrelet de sertissage résultant est réduit au cours du sertissage.

Dans le premier mode de réalisation de l'invention représenté à la figure 3, on prend un corps de récipient préformé 2 identique à celui représenté à la figure 1 et décrit ci-dessus. Le fond 11 préformé, par exemple dans une presse, est d'une configuration différente de celle de l'art antérieur. Le fond 11 comporte une paroi transversale centrale en creux 15 reliée par une zone annulaire concave incurvée de raccordement 16A à une jupe tronconique 16 s'évasant axialement vers l'extérieur, ou vers le bas telle que représentée, qui est reliée par une zone annulaire concave 16B à un rebord 17 s'étendant radialement.

Le fond 11 est reçu sur le mandrin 18 sensiblement comme dans l'art antérieur. La paroi latérale de mandrin 18C s'évase axialement vers l'extérieur, ou vers le bas telle que représentée, avec un angle a par rapport à l'axe vertical de mandrin (non représenté). La paroi latérale 16, par opposition à l'art antérieur illustré qui assurait un contact d'entraînement entre le fond et le mandrin, est radialement écarté par rapport à la paroi latérale de mandrin 18C. Dans le mode de réalisation le contact d'entraînement en rotation du fond 11 par le mandrin 18 est obtenu par contact d'emboîtement étroit entre la zone complémentaire de raccordement 16A du fond et la zone de raccordement 18B du mandrin. Puisque le contact de frottement est assuré par l'intermédiaire de la portion de raccordement 18B du fond 11, il est possible de réduire le rayon de la paroi latérale de mandrin 18C sans réduire la dimension radiale de l'extrémité de la paroi latérale du corps de récipient.

La figure 4 illustre un cordon ou bourrelet 14 de triple sertissage terminé comportant sept couches ou épaisseurs de tôle de fond ou de corps de récipient après que l'outil de sertissage 8' ait été retiré partiellement dans son mouvement de recul vers la position de départ (non représentée). On comprendra, ainsi qu'il est décrit plus en détail à propos des figures 5A, 5B, et 5C, que lors du sertissage, la jupe tronconique 16 est déformée en configuration sensiblement cylindrique, telle que représentée, du fait de l'action d'entraine- ment radialement vers l'intérieur de l'outil de sertissage 8'. A la fin du mouvement radial vers l'intérieur de l'outil de sertissage 8', la surface interne de la jupe 16 porte complètement contre la paroi latérale effilée 18C du mandrin. Lors du retrait de l'outil de sertissage 8' l'élasticité de la tôle provoque un léger retrait radialement vers l'extérieur du bourrelet de triple sertissage 14 terminé, hors de contact avec la paroi latérale effilée 18C, ainsi qu'il est représenté à la figure 4.

Ainsi qu'il a été noté ci-dessus à propos de l'art antérieur, le retrait élastique du bourrelet augmente immanquablement la projection radiale résultante de ce bourrelet. Grâce à la paroi latérale effilée 18C du mandrin conformément à l'invention, il est possible de plus réduire la projection radiale de ce bourrelet, la jupe résultante 16 du fond revenant à une configuration globalement cylindrique après retrait élastique. L'angle a d'effilement de la paroi latérale de mandrin 18C est choisie en sorte de permettre un dégagement relativement facile du mandrin après sertissage. Dans ce but, l'angle d'effilement a peut de préférence aller jusqu'à 5°, et est avantageusement de l'ordre de 3°. Le mandrin 18 peut aussi être équipé d'un dispositif d'extraction généralement en usage dans l'art antérieur en sorte de faciliter le retrait du mandrin en dehors du fond de récipient.

En raison de la combinaison de la paroi latérale effilée du mandrin 18C et de l'espace radial accru entre la surface intérieure du corps de récipient 2 et la paroi latérale 18C du mandrin, la projection radiale résultante du bourrelet de triple sertissage terminé 14 par rapport à la surface extérieure 2A du corps de récipient est d'environ quatre fois l'épaisseur e ou e' de la tôle du fond 11 et du corps de récipient, c'est-à-dire environ une fois l'épaisseur de tôle en moins par rapport au bourrelet de triple sertissage classique de la figure 2.

Les figures 5, 5A, 5B, 5C, 5D, 6 et 7 représentent un deuxième mode de réalisation de l'invention. A nouveau le corps de récipient préformé de départ 2 est le même que dans l'art antérieur des figures 1 et 2. Le fond 21 est d'une configuration différente et comporte dans la zone de raccordement entre la jupe tronconique 26 s'évasant vers le bas telle que représentée et la portion centrale transversale en creux 25 une pluralité de nervures 22 régulièrement ou irrégulièrement espacées en sens circonférentiel décalées radialement vers l'intérieur et axialement inclinées (voir figures 5 et 7). La surface tournée radialement vers l'intérieur de ces nervures 22 est incurvée dans le plan de la figure 5 en sorte d'épouser la courbure de la portion convexe incurvée de raccordement 28B du mandrin 28.

En raison de la profondeur radiale des nervures 22 dans la disposition du mode de réalisation de la figure 5, le reste de la jupe tronconique 26 du fond 21 est plus écartée par rapport à la paroi latérale 28C du mandrin, laquelle, comme dans le mode de réalisation de la figure 4, est effilée vers le bas comme cela est représenté. La zone annulaire de contact 29A entre la jupe tronconique 26 et la portion adjacente du corps de récipient 2 est de même plus espacée radialement vis-à-vis de la paroi latérale de mandrin 28C.

La zone de contact entre le mandrin 28 et le fond 21 est circonférentiellement interrompue et alterne avec les zones incurvées non nervurées de raccordement entre le corps de récipient 2 et le fond 21. Cette disposition donne satisfaction en ce qui concerne le contact d'engagement nécessaire à une rotation sans glissement du fond 21 sur le mandrin et un centrage du corps de récipient 2 sur le fond 21.

Tels que représentés à la figure 5D et conformément à un autre aspect de l'invention, de tels fonds préformés 21 sont aisément empilables. En raison de la disposition du mode de réalisation de la figure 5 les nervures circonférentiellement alternées 22 sont adaptées à venir en contact avec la face convexe de la zone incurvée de raccordement 26A' du fond sous-jacent 21'. De la sorte les portions centrales 25 et 25' sont espacées axialement l'une de l'autre de même que les rebords 27 et 27'. On appréciera tout de suite que cette disposition facilite la manipulation du fond préformé et évite les problèmes qui se posaient traditionnellement dans l'art antérieur. A l'évidence, pour la raison précipitée, il est préférable de choisir la dimension circonférentielle des nervures à une valeur supérieure à celle des zones incurvées non nervurées de raccordement avec lesquelles elles alternent. De ce fait, indépendamment de l'orientation angulaire, il y a une forte probabilité de contact entre les nervures inclinées 22 et les zones incurvées non nervurées sous-jacentes de raccordement 26A'.

Le déroulement du sertissage va maintenant être décrit plus en détail en regard des figures 5A, 5B et 5C.

La figure 5A montre une première étape dans la formation d'un cordon de triple sertissage, dans laquelle un premier outil de sertissage 8" est déplacé radialement vers l'intérieur en sorte de former un crocher annulaire 17A, et la totalité de la portion radialement extérieur du flanc 27 est amenée au-dessus du bord libre du rebord 3 du corps de récipient.

Après cette première étape, un autre outil de sertissage 8' enroule à la fois les rebords 3 et 27 l'un sur l'autre et en même temps amène la jupe du fond 26 et la zone de raccordement à grand rayon du corps de récipient radialement vers l'intérieur contre la paroi latérale du mandrin 28C tel qu'il est représenté à la figure 5B.

Lors de la poursuite du déplacement radial de l'outil de sertissage 8' l'enroulement des rebords 3 et 27 est poursuivi jusqu'à former un enroulement serré dans lequel les portions de bord libre sont imbriquées l'une dans l'autre ainsi qu'il est représenté à la figure 5C. En même temps, la jupe 26 du fond 21 est « aplatie » contre la paroi latérale de mandrin 28C.

Lors du retrait de l'outil de sertissage 8' (voir la figure 6) la totalité du bourrelet 24 tend élastiquement à revenir légèrement en arrière radialement vers l'extérieur en raison de la résilience inhérente de la jupe 26 et de la portion terminale adjacente du corps de récipient 2 en sorte de ménager un petit espace annulaire en forme de coin entre la paroi radialement interne du bourrelet et la portion en regard de la paroi latérale de mandrin 28C.

En raison de la présence des nervures radiales 22 il est possible de réduire encore plus la projection radiale du bourrelet final à environ trois fois l'épaisseur e de la tôle, ainsi qu'il est représenté à la figure 6. Les nervures initiales 22 sont aplaties dans la zone de jupe contre la paroi latérale de mandrin 28C et subsistent seulement, après le sertissage, dans la zone de raccordement incurvée.

Un autre mode de réalisation va maintenant être décrit en regard des figures 8 et 9. La figure 8 représente un fond préformé 31 engagé sur un mandrin 38 et un corps de récipient préformé 32. Dans ce mode de réalisation, le rayon de courbure R1 de la zone de raccordement entre la paroi latérale du corps de récipient 32 et le rebord 33 du corps de récipient est plus petit que dans les modes de réalisation précipités. Le fond 31 comprend une portion centrale transversale en creux reliée par une zone de raccordement annulaire incurvée 36A à une jupe tronconique 36-s'évasant radialement vers l'extérieur, ou vers le bas, avec un demi angle au sommet qui est plus grand que celui des jupes 16 et 26, cette jupe étant suivie à mi-chemin entre la zone centrale 35 et le rebord 37 par une zone incurvée de raccordement ayant un rayon R2. La zone de raccordement du corps de récipient 32 de rayon R1 est emboîtée dans la zone de raccordement de rayon R2 du fond 31 en raison d'un choix approprié de ces rayons. En pratique, le rayon R2 est légèrement plus grand que le rayon R1. Le corps de récipient 32 est en contact avec le fond 31 par le bord libre du rebord terminal de récipient 33 et en contact de centrage en 39A à proximité de la zone d'inflection entre la jupe tronconique 36 et la zone convexe de raccordement de rayon R2.

Le sertissage est effectué comme il est décrit ci-dessus et le bourrelet de triple sertissage ainsi obtenu est représenté à la figure 9. La projection radiale du bourrelet de triple sertissage résultant 34 au-delà du rayon nominal de la paroi latérale 32A dans ce mode de réalisation est d'environ deux à trois fois l'épaisseur e de la tôle. A ce propos, il faut souligner que la configuration particulière de la jupe du fond préformé 31 (figure 8) permet que la paroi latérale du corps de récipient soit écartée de la paroi latérale de mandrin 38C sur une distance sensiblement égale à celle du mode précédent de réalisation et conduit à un bourrelet de sertissage dont la projection radiale est équivalente à celle de la figure 6.

Dans les figures 10 et 11, le fond 41 et le corps de récipient 42 sont tous deux de configurations différentes par rapport aux modes précédents de réalisation.

Tout d'abord, la forme générale du fond 41 est sensiblement la même que dans la figure 3 et comprend une portion centrale transversale en creux 45 reliée à une jupe évasée tronconique 46 par une zone concave incurvée 46A, cette jupe tronconique 46 étant à son tour reliée à un rebord 47 s'étendant radialement vers l'extérieur par une zone convexe de raccordement. Le fond 41 de la figure 10 diffère de celui'de la figure 3 par un angle plus grand d'évasement de la jupe 46 par rapport à la jupe 16.

Le corps de récipient 42 comprend une paroi latérale cylindrique et un rebord radial 43 à l'extrémité d'une zone annulaire de raccordement, comme dans les modes précédents de réalisation.

Une gorge 42B tournée radialement vers l'extérieur, de section droite en C, vient en contact avec le fond 41 en la zone d'inflection 49A entre la zone concave de raccordement 46A et la jupe tronconique 46. On notera que, bien que la paroi latérale du corps de récipient 42 soit sensiblement écartée radialement par rapport à la paroi latérale de mandrin 48C, la zone 49A de contact d'entraînement est virtuellement à un espacement minimal par rapport à la paroi latérale de mandrin et porte directement au travers du fond contre le mandrin 48.

Le bourrelet de triple sertissage résultant 44 est représenté à la figure 11. La projection radiale de ce bourrelet 44 par rapport à la paroi nominale du corps de récipient 42A est d'environ 2 à 3 fois l'épaisseur e de la tôle.

A l'endroit du flanc axialement interne, ou supérieur, de la gorge 42B il subsiste une portion annulaire oblique qui est conformée par la face supérieure oblique de l'outil de sertissage 8'" à la fin du déplacement vers l'axe de l'outil de sertissage.

Les figures 12 et 13 représentent un dernier mode de réalisation pour la formation d'un bourrelet de triple sertissage de projection radiale réduite. La paroi latérale et le rebord 33 du corps de récipient sont sensiblement comme dans les figures 8 et 9, avec une zone de raccordement à rayon relativement petit. Le fond préformé 51 comprend une portion centrale transversale en creux 55 qui est entourée par une zone annulaire concave de raccordement 56A en contact intime avec la zone incurvée de raccordement 58B de la paroi terminale du mandrin et avec la paroi latérale du mandrin 58C. A mi-chemin axialement entre le rebord radial 57 du fond 51 et la portion centrale 55 est ménagée une marche annulaire 52 qui augmente en diamètre à partir de la zone concave de raccordement 56A vers la zone convexe de raccordement du fond 51. La zone de contact 59A entre le fond 51 et le corps de récipient 32 est la partie radialement la plus extérieure de la marche 52. La marche annulaire 52 est légèrement tronconique et s'évase radialement et axialement vers l'extérieur, ou vers le bas telle que représentée.

Le bourrelet résultant du triple sertissage 54 est semblable à celui qui est représenté à la figure 9. Ici encore la projection radiale du bourrelet au-delà de la paroi nominale du corps de récipient est entre deux à trois fois l'épaisseur e de la tôle.

La figure 14 montre le principe de la présente invention appliqué à l'assemblage d'un fond 61 à l'extrémité d'un corps de récipient 62 avec un bourrelet conventionnel de double sertissage 64. L'outil de double sertissage 8"" est classique. Le mandrin 68 a une paroi 68C effilée axialement vers l'extérieur, ou vers le bas, qui, avant le sertissage, est radialement espacée par rapport à la paroi latérale du corps de récipient sur une distance plus grande que l'épaisseur du fond 61 ainsi qu'il est représenté dans l'un quelconque des précédents modes de réalisation. Evidem- ment, les longueurs des rebords du corps de récipient préformé et du fond préformé sont à dimensionner conformément à un double sertissage. La projection radiale d'un bourrelet de double sertissage 64 par rapport à la paroi latérale nominale d'un corps de récipient 62A est pratiquement nulle et pour cette raison permet une capacité optimale de stockage pour des fûts dans un espace donné. Le double sertissage 64 peut être adapté dans certains usages bien que l'homme du métier peut préférer un fût à triple sertissage en raison de la résistance renforcée du bourrelet qui lui est associée.

Bien que plusieurs modes préférés de réalisation aient été décrits et illustrés ci-dessus, on comprendra que les variantes et d'autres modes de réalisation peuvent être employés pour former des cordons de sertissage présentant des projections ou saillies radiales réduites par rapport à la paroi latérale nominale du corps de récipient. Dans tous les cas, le diamètre effectif du bourrelet est réduit au cours du sertissage, un espace radial suffisant est aménagé entre la paroi latérale du mandrin et la paroi latérale du corps de récipient en sorte de permettre une telle réduction du diamètre final du fût ou similaire.

Il sera apprécié par les hommes du métier que la manipulation du fût ou d'autres récipients assemblés conformément à l'invention au moyen de dispositifs appropriés de saisie coopérant avec le bourrelet de sertissage pourront être inchangés par rapport à la pratique de l'art antérieur.

A ce propos la zone tronconique formée dans la paroi latérale du corps de récipient écartée axialement vers l'intérieur par rapport au cordon de sertissage peut s'avérer bénéfique.

Bien que la paroi latérale du corps du récipient décrit ci-dessus soit généralement cylindrique, la présente invention est facilement applicable à des corps de récipient de différentes sections par exemple polygonales, notamment.

Les fonds préformés et les corps de récipient décrits ci-dessus sont de préférence obtenus comme il est illustré par des opérations d'emboutissage bien connues dans l'art antérieur.

## Revendications

1. Procédé d'assemblage d'un fond (11, 21. 31, 41, 51) à un corps de récipient (2, 32, 42, 62) par sertissage l'un à l'autre de rebords de fond (17, 27, 37, 47, 57) et de corps de récipient, selon lequel on élabore un fond préformé (11, 21, 31, 41,51) ayant une portion centrale transversale en creux (15, 25, 45, 55, 65), une jupe (16, 26, 36, 46, 56) s'étendant axialement à partir de cette portion centrale (15, 25, 45, 55, 65), et un rebord (17, 27, 37, 47, 57) s'étendant radialement vers l'extérieur à partir de cette jupe (16, 26, 36, 46, 56), ainsi qu'un corps de récipient préformé (2, 32, 42, 62) ayant une paroi latérale et un rebord (3, 33, 43) s'étendant radialement vers l'extérieur à partir de la paroi latérale du corps de récipient (2, 32, 42, 62), on emboîte le fond sur un mandrin (18, 28, 38, 48, 58) s'effilant axialement vers l'extérieur, par rapport au fond, à partir de sa paroi terminale (8A, 18A) en contact d'entraînement avec celui-ci, on engage le corps de récipient (2, 32, 42, 62) sur le fond (17, 27, 37, 47, 57) en contact de centrage, leurs rebords étant en contact réciproque, et on déplace un outil de sertissage (8', 8", 8"', 8"") radialement vers l'intérieur en sorte d'enrouler les rebords (3, 33, 43 ; 17, 27, 37, 47, 57) en un bourrelet de sertissage (4, 24, 34, 44, 54, 64), caractérisé en ce que on élabore le fond préformé (11, 21, 31, 41, 51) en sorte que sa jupe (16, 26, 36, 46, 56) s'étende à la fois axialement et radialement vers l'extérieur entre la portion centrale en creux (15, 25, 45, 55, 65) et le rebord (17, 27, 37, 47, 57), de manière à ce que cette jupe de fond (16, 26, 36, 46, 56) soit radialement écartée par rapport à la paroi latérale de mandrin (8c, 18c, 28c, 38c, 48c, 58c, 68c) et que lors du déplacement de l'outil de sertissage (8', 8", 8"', 8"") radialement vers l'intérieur on déforme cette jupe de fond (16, 26, 36, 46, 56) contre la paroi latérale de mandrin (8c, 18c, 28c, 38c, 48c, 58c, 68c) réduisant ainsi la saillie radiale du bourrelet de sertissage (4, 24, 34, 44, 54, 64) résultant par rapport à la paroi latérale du corps de récipient.

2. Procédé selon la revendication 1, selon lequel la portion centrale du fond est reliée à sa jupe par une zone annulaire concave de raccordement (16A, 26A, ...) et le mandrin à une portion de raccordement (18B, 28B, ...) entre sa paroi latérale et sa paroi terminale qui est complémentaire de celle de la zone annulaire concave de raccordement du fond, ledit contact d'entraînement étant obtenu par contact entre la zone de raccordement du fond avec la zone de raccordement du mandrin.

3. Procédé selon la revendication 1 ou la revendication 2, caractérisé en ce que le diamètre de la paroi latérale du corps de récipient au niveau du bourrelet de sertissage est inférieur au diamètre nominal de la paroi latérale du corps de récipient à l'intérieur axialement du fond.

4. Procédé selon l'une quelconque des revendications 1 à 3. caractérisé en ce que, durant le déplacement de l'outil de sertissage, le diamètre de la paroi latérale du corps de récipient au niveau du bourrelet de sertissage est réduit par rapport au reste de la paroi latérale du corps de récipient.

5. Procédé selon l'une quelconque des revendications 1 à 4, caractérisé en ce que l'on forme en outre, durant le rapprochement de l'outil de sertissage, une zone effilée dans la paroi latérale du corps de récipient sensiblement au niveau de la portion centrale du fond.

6. Procédé selon l'une quelconque des revendications précédentes, caractérisé en ce que la jupe du fond préformée (51) présente une marche annulaire sensiblement à mi-chemin axialement entre sa portion centrale et son rebord.

7. Procédé selon l'une quelconque des revendications 1 à 5, caractérisé en ce que la jupe du fond préformé est tronconique et est reliée à la portion centrale par une zone de raccordement concave et au rebord par une zone de raccordement convexe.

8. Procédé selon l'une quelconque des revendications 1 à 5, caractérisé en ce qu'une portion de la jupe du fond préformé est tronconique et est reliée à la portion centrale du fond par une zone concave de raccordement et au rebord par une zone convexe de raccordement, l'inflection (39A) entre la portion tronconique et la zone convexe de raccordement définissant une zone de contact pour le centrage du corps de récipient par rapport au fond.

9. Procédé selon l'une quelconque des revendications 1 à 5, ou la revendication 7, caractérisé en ce que l'on ménage une pluralité de nervures (22) espacées circonférentiellement, décalées radialement vers l'intérieur et inclinées axialement, dans le fond, entre la jupe et la portion centrale, en sorte de fournir un contact d'entraînement entre le mandrin et le fond préformé le long de la surface tournée radialement vers l'intérieur de ses nervures.

10. Procédé selon l'une quelconque des revendications 1 à 5, caractérisé en ce que le fond préformé comporte une pluralité de zones circonférentiellement espacées ménagées entre la portion centrale et la jupe en vue d'un contact d'entraînement avec le mandrin.

11. Procédé selon l'une quelconque des revendications 1 à 5 ou 7, caractérisé en ce que le centrage du corps de récipient par rapport au fond est obtenu par une gorge annulaire (42B) ménagée dans la paroi latérale du corps de récipient à proximité de l'extrémité axialement interne de la jupe.

12. Procédé selon la revendication 11, caractérisé en ce qu'une portion de la gorge (42B) définit après sertissage, une marche annulaire dans la paroi latérale du corps de récipient. entre l'extrémité de la paroi latérale du corps de récipient où le bourrelet de sertissage est obtenu et le reste de cette paroi latérale.

13. Procédé selon la revendication 7 ou l'une quelconque des revendications 9, 10 ou 11 rendues dépendantes de cette revendication 7. caractérisé en ce que la zone convexe de raccordement vient en contact avec la paroi latérale du mandrin avant que la jupe soit déformée contre la paroi latérale du mandrin à la fin du déplacement radial vers l'intérieur de l'outil de sertissage.

14. Procédé selon l'une quelconque des revendications 1 à 13, caractérisé en ce qu'on utilise un fond préformé comportant une zone annulaire concave de raccordement reliant la portion centrale à la jupe et comportant une pluralité d'emboutis creux (22) en saillie vers l'intérieur formés dans la zone concave de raccordement.

15. Procédé selon la revendication 14, caractérisé en ce que lesdits emboutis sont circonférentiellement espacés l'un de l'autre dans cette zone de raccordement.

16. Procédé selon la revendication 14, caractérisé en ce que lesdits emboutis sont des nervures (22) axialement inclinées qui s'étendent à partir de la zone centrale de la jupe vers ledit rebord.

## Claims

1. A method of assembling an end closure (11, 21, 31, 41, 51) on a container body (2, 32, 42, 62) by seaming together the flanges of the end closure (17, 27, 37, 47, 57) and the container body, in which method a performed end closure (.11, 21, 31, 41, 51) is made having a recessed central transverse portion (15, 25, 45, 55, 65), a skirt (16, 26, 36, 46, 56), extending axially away from the central portion (15, 25, 45, 55, 65), and a flange (17, 27, 37, 47, 57) extending radially outwards away from this skirt (16, 26, 36, 46, 56), and also a preformed container body (2, 32, 42, 62) is made having a sidewall and a flange (3, 33, 43) extending radially outwards away from the sidewall of the container body (2, 32, 42, 62), the end closure is fitted onto a chuck (18, 28, 38, 48, 58), tapering axially outwards relative to the end closure, from its end wall (8A, 18A) in driving contact therewith, the container body (2, 32, 42, 62) is engaged with the end closure (17, 27, 37, 47, 57) in centered contact, their flanges being in mutual engagement, and a seaming tool (8', 8", 8"', 8"") is displaced radially inwards so as to roll the flanges (3, 33, 43 ; 17, 27, 37, 47, 57) into a seam (4, 24, 34 44, 54, 64), characterized in that the preformed end closure (11, 21, 31, 41, 51) is made in such a way that the skirt (16, 26, 36, 46, 56) extends simultaneously axially and radially outwards between the recessed central portion (15. 25, 45. 55, 65) and the flange (17, 27, 37, 47, 57) so that the end closure skirt (16, 26, 36, 46, 56) is radially spaced from the chuck sidewall (8c, 18c, 28c, 38c, 48c, 58c, 68c) and in that during the displacement of the seaming tool (8', 8", 8"', 8"") radially inwards the end closure skirt (16, 26, 36, 46, 56) is deformed against the chuck sidewall (8c. 18c. 28c, 38c, 48c, 58c, 68c) thereby reducing the radial projection of the resulting seam (4, 24, 34, 44, 54, 64) relative to the container body sidewall.

2. A method according to Claim 1, characterized in that the central portion of the end closure is connected to its skirt by an annular concave connecting zone (16A, 26A, ...) and the chuck has a connecting portion (18B, 28B, ...) between its sidewall and its end wall which is complementary to that of the annular concave connecting zone of the end closure, the said driving engagement being obtained by contact between the connecting zone of the end closure and the connecting zone of the chuck.

3. A method according to Claim 1 or 2, characterized in that the diameter of the container body sidewall at the level of the seam is less than the nominal diameter of the container body sidewall axially inside the end closure.

4. A method according to any one of Claims 1 to 3, characterized in that during displacement of the seaming tool, the diameter of the container body sidewall at the level of the sam is reduced relative to the rest of the container body sidewall.

5. A method according to any one of Claims 1 to 4, characterized in that in addition during displacement of the seaming tool, a tapered zone is formed in the container body sidewall substantially at the level of the central portion of the end closure.

6. A method according to any one of the preceding Claims, characterized in that the skirt of the performed end closure (51) has an annular step substantially axially midway between its central portion and its flange.

7. A method according to any one of Claims 1 to 5, characterized in that the skirt of the preformed end closure is frustoconical and is joined to the central portion by a concave connecting zone and to the flange by a convex connecting zone.

8. A method according to any one of Claims 1 to 5, characterized in that a portion of the skirt of the preformed end closure is frustoconical and is joined to the central portion of the end closure by a concave connecting zone and to the flange by a convex connecting zone, the inflection (39A) between the frustoconical portion and the convex connecting zone defining a zone of contact for centering the container body relative to the end closure.

9. A method according to any one of Claims 1 to 5, or to Claim 7, characterized in that a plurality of circumferentially spaced, radially offset towards the inside and axially inclined ribs are made in the end closure between the skirt and the central portion so as to provide a driving engagement between the chuck and the preformed end closure along the surface of the ribs turned radially inwards.

10. A method according to any one of Claims 1 to 5, characterized in that the preformed end closure comprises a plurality of circumferentially spaced zones made between the central portion and the skirt to provide a driving contact with the chuck.

11. A method according to any one of Claims 1 to 5, or 7, characterized in that centering of the container body relative to the end closure is effected by an annular identation (42B) made in the container body sidewall near the axially inner end of the skirt.

12. A method according to Claim 11, characterized in that a portion of the annular indentation (42B) defines after saming an annular step in the container body sidewall, between the end of the container body sidewall where the seam is formed and the rest of this sidewall.

13. A method according to Claim 7, or to any one of Claims 9, 10 or 11 made dependent on Claim 7, characterized in that the convex connecting zone comes into contact with the sidewall of the chuck before the skirt is deformed against the sidewall of the chuck at the end of inward radial displacement of the seaming tool.

14. A method according to any one of Claims 1 to 13, characterized in that a preformed end closure is used comprising an annular concave connecting zone joining the central portion to the skirt and comprising a plurality of hollow bosses (22) projecting inwards formed in the concave connecting zone.

15. A method according to Claim 14, characterized in that the said bosses are circumferentially spaced from one another in this connecting zone.

16. A method according to Claim 14, characterized in that the said bosses are axially inclined ribs (22) which extend from the central zone of the skirt towards the said flange.

## Patentansprüche

1. Verfahren zur Verbindung eines Behälterbodens (11,21,31,41,51,61) mit einen behältermantel (2, 32, 42, 62) durch Zusammenfalzen des Bodenrandes (17, 27, 37, 47, 57) mit dem Mantelrand (3, 33, 43), wobei der Behälterboden durch Vorverformung hergestellt wird und einen querverlaufenden Mittelteil (15, 25, 35, 45, 55, 65), einen axial von diesem Mittelteil abstehenden Kragen (16, 26, 36, 46, 56) und den von diesem Kragen radial nach außen abstehenden Rand (17, 27, 37, 47, 57) aufweist und wobei der Behältermantel (2, 32, 42, 62) ebenfalls durch Vorverformung hergestellt wird und eine Seitenwandung sowie den von dieser Behältermantelseitenwandung radial nach außen abstehenden Rand (3, 33, 43) aufweist, wobei ferner der Behälterboden (11, 21, 31, 41, 51, 61 ) auf einen Dorn (18, 28, 38, 48, 58) aufgesteckt wird, der sich, ausgehend von seiner Endwandung, mit Bezug auf den Behälterboden nach außen hin axial verjüngt, so daß er antreibend an ihm anliegt, wonach der Behältermantel (2, 32, 42, 62) zentrierend auf den Behälterboden (11, 21, 31, 41, 51, 61) aufgesteckt wird, wobei ihre Ränder sich gegenseitig berühren, und wonach ein Falzwerkzeug (8', 8", 8"', 8"") derart radial nach innen verschoben wird, daß diese Ränder (3, 13, 23, 33, 43. 53 bzw. 17, 27, 37, 47. 57) zu einem Falzwulst (4, 14, 24. 34, 44, 54, 64) zusammengerollt werden, dadurch gekennzeichnet, daß der vorverformte Behälterboden (11, 21, 31. 41, 51, 61) derart formgebend bearbeitet wird. daß sein Kragen (16, 26, 36, 46, 56) sich gleichermaßen axial und radial zwischen dem querverlaufenden Mittelteil (15, 25, 35, 45, 55, 65) und Rand (17, 27, 37.47. 57) erstreckt, derart, daß der Behälterbodenkragen (16, 26, 36, 46,. 56) mit Bezug auf die Seitenwandung (8C, 18C, 28C, 38C, 48C, 58C, 68C) des Dornes radial versetzt ist, und daß bei der Verschiebung des Falzwerkzeuges (8', 8", 8'", 8"") radial nach innen dieser Behälterbodenkrangen (16, 26, 36, 46, 56) in Richtung zur Seitenwandung (8C, 18C, 28C, 38C, 48C, 58C, 68C) des Dornes hin verformt und auf diese Weise der sich ergebende radiale Überstand des Falzwulstes (4, 14, 24, 34, 44, 54, 64) mit Bezug auf diese Seitenwandung verringert wird.

2. Verfahren nach Anspruch 1, dadurch gekennzeichnet, daß der Mittelteil des Behälterbodens mit seinem Kragen über eine sich ringförmig erstreckende, konkave Übergangszone (16A, 26A, 36A, 46A, 56A) verbunden ist und daß der Dorn eine Übergangszone (18B, 28B, 38B, 48B, 58B) zwischen seiner Seitenwandung und seiner Endwandung aufweist, die komplementär zu der ringförmig verlaufenden, konkaven Übergangszone des Behälterbodens verläuft, und daß die genannte antreibende Anlage durch die Berührung zwischen dieser Boden-Übergangszone und dieser Dorn-Übergangszone erzielt wird.

3. Verfahren nach Anspruch 1 oder 2, dadurch gekennzeichnet, daß der Durchmesser der Seitenwandung des Behältermantels (2, 32, 42, 62) auf der Höhe des Falzwulstes (4, 14, 24, 34, 44, 54, 64) kleiner als der Nenndurchmesser der Seitenwandung des Behältermantels axial weiter innen im Behälterboden ist.

4. Verfahren nach einem der Ansprüche 1 bis 3, dadurch gekennzeichnet, daß bei der Verschiebung des Falzwerkzeugs der Durchmesser des Behältermantels auf der Höhe des Falzwulstes mit Bezug auf den Rest der Behältermantelseitenwandung verringert wird.

5. Verfahren nach einem der Ansprüche 1 bis 4, dadurch gekennzeichnet, daß während der Annäherung des Falzwerkzeuges außerdem im wesentlichen auf Höhe des Behälterbodenmittelteiles in der Behältermantelseitenwandung ein verjüngter Bereich ausgeformt wird.

6. Verfahren nach einem der vorausgegangenen Ansprüche, dadurch gekennzeichnet, daß der vorgeformte Behälterbodenkragen axial im wesentlichen auf halbem Wege zwischen seinem Mittelteil und seinem Rand einen ringförmigen Verlauf hat.

7. Verfahren nach einem der vorhergehenden Ansprüche, dadurch gekennzeichnet, daß der vorgeformte Behälterbodenkragen kegelstumpfförmig gestaltet ist und durch eine konkave Übergangszone mit dem Mittelteil des Behälterbodens sowie durch eine konvexe Übergangszone mit dem Rand verbunden ist.

8. Verfahren nach einem der Ansprüche 1 bis 5, dadurch gekennzeichnet, daß ein Teil des vorgeformten Behälterbodenkragens kegelstumpfförmig gestaltet ist und durch eine konkave Übergangszone mit dem Mittelteil des Behälterbodens und durch eine konvexe Übergangszone mit dem Rand verbunden ist, wobei der Umkehrbereich (39A) zwischen dem kegelstumpfförmigen Bereich und der konvexen Übergangszone einen Anlagebereich für die Zentrierung des Behältermantels mit Bezug auf den Behälterboden festlegt.

9. Verfahren nach einem der Ansprüche 1 bis 5, dadurch gekennzeichnet, daß im Boden zwischen dem Kragen und dem Mittelteil eine Vielzahl von umfangsmäßig in Abstand voneinander angeordneten, radial und axial nach innen geneigten Rippen (22) angeordnet wird, derart, daß zwischen dem Dorn und dem vorgeformten Behälterboden entlang der radial nach innen gewandten Oberfläche dieser Rippen eine antriebsmäßige Anlage hergestellt wird.

10. Verfahren nach einem der Ansprüche 1 bis 5, dadurch gekennzeichnet, daß der vorgeformte Boden eine Vielzahl von in Umfangsrichtung in gegenseitigem Abstand zwischen dem Mittelteil und dem Kragen angeordneter Rippen aufweist, die eine antriebsmäßige Anlage an dem Dorn bezwecken.

11. Verfahren nach einem der Ansprüche 1 bis 5 oder 7, dadurch gekennzeichnet, daß die Zentrierung des Behältermantels mit Bezug auf den Behälterboden durch eine ringförmig verlaufende Auskehlung (42B) erzielt wird, die in der Behältermantel-Seitenwandung in der Nähe des axial inneren Endes des Kragens angeordnet wird.

12. Verfahren nach Anspruch 11, dadurch gekennzeichnet, daß ein Teil der Auskehlung (42B) nach dem Falzen in der Seitenwandung des Behältermantels eine ringförmig verlaufende Abstufung zwischen demjenigen Ende der Seitenwandung .des Behälterbodens, an welchem der Falzwulst gebildet wird, und dem Rest dieser Seitenwandung festlegt.

13. Verfahren nach Anspruch 7 und einem der Ansprüche 9, 10 oder 11 als reine Unteransprüche zu diesem Anspruch 7, dadurch gekennzeichnet, daß die konvexe Übergangszone vor der Verformung des Kragens in Richtung der Seitenwandung des Dornes am Ende der radialen Verschiebung des Falzwerkzeuges nach innen in Berührung mit der Seitenwandung des Dornes kommt.

14. Verfahren nach einem der Ansprüche 1 bis 13, dadurch gekennzeichnet, daß ein vorverformter Behälterboden verwendet wird, der eine konkave, ringförmig verlaufende Übergangszone aufweist, die den Mittelteil mit dem Kragen verbindet und eine Vielzahl von quer verlaufenden Eindrückungen (22) aufweist, die nach innen vorstehen und in der konkaven Übergangszone gebildet werden.

15. Verfahren nach Anspruch 14, dadurch gekennzeichnet, daß diese Eindruckungen in der Übergangszone umfangsmäßig in gegenseitigen Abständen angeordnet sind.

16. Verfahren nach Anspruch 14, dadurch gekennzeichnet, daß die genannten Eindrückungen als axial geneigte Rippen (22) ausgebildet werden, die sich vom Mittelteil zu dem gennanten Rand hin erstrecken.
